# EUROPÄISCHE PATENTSCHRIFT

(11) **EP 1 091 037 B1**
(45) Veröffentlichungstag und Bekanntmachung des Hinweises auf die Patenterteilung: **18.06.2003**
(21) Anmeldenummer: 00120913.9
(22) Anmeldetag: 26.09.2000
(51) Int. Cl.: D06F 37/00

(54) **Wäschebehandlungsmaschine mit einer fliegend gelagerten Trommel**
Machine fo treating laundry having a cantilever-supported drum
Machine destinée au traitment du linge avec un tambour montés en porte-à-faux

(30) Priorität: 28.09.1999 DE 19946288
(43) Veröffentlichungstag der Anmeldung: 11.04.2001
(73) Patentinhaber: Miele & Cie. GmbH & Co., D-33332 Gütersloh (DE)
(72) Erfinder: Aring, Franz, 33129 Delbrück (DE); Bellmann, Heinz-Theo, 33428 Harsewinkel (DE); Blum, Rainer, 32657 Lemgo (DE); Knoke, Matthias, 33378 Rheda-Wiedenbrück (DE); Kratzsch, Andreas, Dr., 33335 Gütersloh (DE); Kuka, Thorsten, 33334 Gütersloh (DE); Maass, Heinz, 59302 Oelde (DE); Nieder, Antje, 33428 Harsewinkel (DE)

(56) Entgegenhaltungen:
- DE-A- 1 460 896
- DE-A- 3 134 633
- DE-A- 4 422 853
- DE-A- 19 806 258
- FR-A- 2 206 813
- US-A- 3 199 318

## Beschreibung

Die Erfindung betrifft eine Wäschebehandlungsmaschine mit einer fliegend gelagerten Trommel, die um eine horizontale oder geneigte Achse drehbar ist, wobei in einem Lagergehäuse zwei Radialkugellager mit ihren Außenringen lossitzfrei und mit axialem Abstand zueinander angeordnet sind und mit ihren Innenringen einen mit der Trommel verbundenen Wellenzapfen aufnehmen.

Derartige Lageranordnungen sind bei Wäschebehandlungsmaschinen, insbesondere bei Waschmaschinen und bei Waschtrocknern allgemein bekannt (z. B. Miele Waschmaschinen mit der Serienbezeichnung W 840).

Die vorgenannte Waschmaschine ist mit einer in einem Laugenbehälter drehbar gelagerten Trommel, welche mit dem Wellenzapfen verbunden ist, ausgebildet. Der Laugenbehälter trägt auf seiner Rückwand ein Lagerkreuz mit einem Lagergehäuse für die Anordnung der Lagerung. Im Zentrum der Laugenbehälterrückwand ist eine Durchtrittsöffnung für den Wellenzapfen. Der Wellenzapfen trägt an seinem rückseitigen Ende eine Riemenscheibe für den Trommelantriebsriemen. Alternativ kann dort der Rotor eines sogenannten Direktantriebs ( s. DE 198 06 258 A2) befestigt sein. In dem Lagergehäuse nehmen zwei auf Abstand zueinander angeordnete Radialkugellager den Wellenzapfen drehbar gelagert auf

Bei fliegend gelagerten Trommeln tritt beim Schleudern eine Umfangslast an den Außenringen der Lager (insbesondere des trommelseitigen Lagers) und eine Punktlast am Innenring der Lager auf. Grund dafür ist die Unwucht, die durch eine ungleichmäßige Wäscheverteilung entstehen kann und die bei Schleuderdrehzahlen (die Zentrifugalkraft ist größer als die Erdanziehung) eine ortsfeste Position im Bezug zur Trommel und zum Wellenzapfen einnimmt. Beim Waschen ist aufgrund der geringen Trommeldrehzahl die Erdanziehung größer als die Zentrifugalkraft. Die Wäsche fällt deshalb nach unten und es entsteht eine Umfangslast an den Innenringen und eine Punktlast an den Außenringen. Da die beim Schleudern auftretenden Kräfte auf die Lager wesentlich größer als die beim Waschen sind, wird bei bekannten Waschmaschinen eine klassische Lageranordnung gewählt, bei der das antriebsseitige Lager die Funktion des Festlagers und das trommelseitige Lager die Funktion des Loslagers übernimmt. Die Außenringe beider Lager sind im Presssitz montiert, die Innenringe im Übergangssitz. Aufgrund von Maßkombinationen innerhalb des Toleranzbereiches bei Übergangssitz kann die Verbindung Wellenzapfen/Lagerinnenring im Bereich des größtmöglichen Spiels liegen, wodurch die Lagerluft an beiden Lagern sehr groß ist. Dies verursacht eine ungleichmäßige Kraftübertragung vom Innenring auf den Außenring über die Kugel, wodurch ein erhöhter Verschleiß entsteht. Außerdem resultiert daraus eine erhöhte Geräuschentwicklung.

Bei der W 840 soll eine Tellerfeder vor dem Innenring des trommelseitigen Lagers das Spiel des Loslagers einschränken und die Geräuschentwicklung vermindern. Bedingt durch den Einsatz von Tellerfedern oder dgl. ist die Montage der Radialkugellager durch die Zahl der erforderlichen Bauteile aufwendig. Diese Maßnahme ist außerdem nicht dazu geeignet, die Lagerluft am antriebsseitigen Festlager zu beseitigen. Deshalb kommt es nach wie vor zu den vorbeschriebenen Nachteilen.

Der Erfindung stellt sich somit das Problem, die durch die Auslegung der Lageranordnung in der Fest- Loslageranordnung auftretenden Nachteile zu beseitigen und den Bauteileaufwand zwecks Vereinfachung der Montage zu reduzieren.

Erfindungsgemäß wird dieses Problem bei einer Wäschebehandlungsmaschine der eingangs genannten Art dadurch gelöst, dass die Innenringe beider Radialkugellager im eingebauten Zustand lossitzfrei in Bezug auf den Wellenzapfen und axial definiert verspannt in Bezug auf die Außenringe angeordnet sind. Vorteilhafte Ausgestaltungen und Weiterbildungen der Erfindung ergeben sich aus den nachfolgenden Unteransprüchen.

Die mit der Erfindung erreichbaren Vorteile bestehen neben der vereinfachten Montage durch eine geringere Bauteilezahl und durch Einbau einer verspannten Lageranordnung insbesondere darin, dass ein akustisch ruhiger Lauf der Trommel auch im Schleuderbetrieb erreicht wird. Außerdem wirkt sich die verspannte Lageranordnung vorteilhaft auf die Lebensdauer der Lager aus. Mit dem Festsitz der Lageraußenringe wird die unwuchtbedingte Belastung des Lagers (Umfangslast des Außenringes) aufgenommen. Mit dem in axialer Richtung fixierten Sitz der Lagerinnenringe werden die durch den Wäschefall auftretenden Kräfte (Umfangslast des Innenringes) im Waschbetrieb aufgenommen. Der besondere Vorteil der axialspielfreien Anordnung der Lager liegt darin, dass im Normalbetrieb keine Relativbewegung zwischen Wellenzapfen und Lagerung möglich ist, wodurch die Lageranordnung insgesamt verschleißarm ausgebildet ist.

Ein weiterer Vorteil liegt darin, dass die Lageranordnung als komplett vormontiertes Lagermodul in einem dazu ausgebildeten Lagergehäuse z. B. in Wäschebehandlungsmaschinen mit einem Kunststofflaugenbehälter zum Einsatz kommen kann. Das Lagermodul kann vorteilhaft als Komplettbaugruppe umspritzt werden.

In einer vorteilhaften Ausführungsform erfolgt eine Fixierung der Innenringe beider Radialkugellager auf dem Wellenzapfen im Festsitz und unter Vorspannung mittels einer konzentrisch zum Wellenzapfen angeordneten Abstandshülse unter Einwirkung einer äußeren axial wirkenden Anpresskraft. Am leichtesten ist diese Fixierung durch eine zwischen dem Boden der Trommel und einer Schraube zur Befestigung einer Riemenscheibe oder eines Direktantrieb-Rotors aufgebaute Verspannungskette zu erreichen, wobei die Verspannungskette aus einem Laufring einer Wellendichtung, den Innenringen selbst, der Hülse und der Riemenscheibe oder dem Direktantrieb-Rotor besteht. Wenn die Toleranzfelder der Innenringe und die Toleranzfelder des Wellenzapfens derart gewählt sind, dass Innenringe und Wellenzapfen eine Spielpassung bilden, stellt sich bei einem solchen Aufbau nach der Komplettierung der Lageranordnung mit Wellenzapfen und Riemenscheibe bzw. Rotor die Betriebsposition der Lageranordnungen selbständig ein.

Es ist außerdem vorteilhaft, wenn die Vorspannung der Innenringe beider Radialkugellager in Richtung des Lagergehäuse-Zentrums erfolgt. Hierdurch ergibt sich eine O-Anordnung der Lager, wodurch das Kippspiel und damit der Verschleiß verringert wird.)

Daneben ist es vorteilhaft, wenn die Toleranzfelder der Außenringe und die Toleranzfelder der Lagergehäuse-Bohrungen derart gewählt sind, dass Außenringe und Bohrungen eine Presspassung bilden. Die Umfangskräfte im Schleuderbetrieb können dann nicht zum Wandern der Außenringe führen.

Eine Bemessung der Abstandshülse und der Tiefe der Lagergehäusebohrungen in der Art, dass sich zwischen der Anschlagfläche mindestens einer Bohrung und dem in dieser Bohrung angeordneten Außenring ein Spalt einstellt, gewährleistet, das Toleranzen in der Verspannungskette ausgeglichen werden. Es ist vorteilhaft, wenn der Spalt im Bereich des antriebsseitigen Radialkugellagers angeordnet ist, da dieses Lager die geringeren Kräfte aufnehmen muss. Außerdem sollte die Verspannungskette gegenüber der Länge des Wellenzapfens ein Übermaß aufweisen.

Ein Ausführungsbeispiel der Erfindung ist in den Zeichnungen rein schematisch dargestellt und wird nachfolgend näher beschrieben. Es zeigt:
- Figur 1: Die Lageranordnung einer erfindungsgemäß aufgebauten Waschmaschine in der Seitenansicht im Schnitt,
- Figur 2: die Lageranordnung in einem Lagergehäuse als Lagermodul,
- Figur 3: die Montagefolge zur Justierung der Lageranordnung (Fig. 3a bis 3d).

In der Figur 1 ist die Lageranordnung für den Wellenzapfen (1) einer Wäschebehandlungsmaschine mit einem Laugenbehälter (2) und einer darin drehbar gelagerten Trommel (3) zur Aufnahme der Wäsche in der Seitenansicht im Schnitt dargestellt. Im Zentrum der Laugenbehälterrückwand ist die Lageranordnung für die Trommel (3) angeordnet. Der mit der Trommelrückwand (3a) über eine Nabe (4) verbundene Wellenzapfen (1) ist durch eine Öffnung (5) in der Laugenbehälterrückwand hindurchgeführt. An dem Laugenbehälter (2) ist das Lagerkreuz (6) mit dem Lagergehäuse (7) zur Aufnahme der Lageranordnung für die Trommel (3) befestigt. Um die Trommel (3) durch einen nicht dargestellten Motor antreiben zu können, trägt der Wellenzapfen (1) auf seinem hinteren Ende eine Riemenscheibe (8) für den Trommelantriebsriemen (nicht dargestellt). Die Lageranordnung für die Trommel (3) besteht aus einem vorderen, trommelseitigen Radialkugellager (9) und einem hinteren, antriebsseitigen Radialkugellager(10), die den Wellenzapfen (1) drehbar und fliegend gelagert aufnehmen.

Das Lagergehäuse (7) ist zylindrisch mit einer Durchgangsbohrung (20) für den Wellenzapfen (1) ausgebildet. Die Stirnseiten des Lagergehäuses (7) weisen jeweils eine Lagergehäuse-Bohrung (11a, 11b) mit größerem Durchmesser als die Durchgangsbohrung (20) auf, welche den Lagersitz bildet. Der Außenring (9b) des trommelseitigen Lagers (9) kommt an der durch den Durchmesserunterschied entstehenden kreisringförmigen Anschlagfläche (12a) zur Anlage. Zwischen dem Außenring (10b) des antriebsseitigen Lagers (10) und der Anschlagfläche (12b) ist ein Spalt X angeordnet, dessen Funktion später erklärt ist. Die Außenringe (9b, 10b) sind durch Presssitz in den Lagergehäuse-Bohrungen (11a, 11b) fixiert.

Die Lagerinnenringe (9a, 10a) werden lossitzfrei in Bezug auf den Wellenzapfen und axial verspannt durch Aufbringen einer äußeren axial wirkenden Anpresskraft auf Abstand fixiert. Somit bilden sie trotz Spielpassung einen festsitzenden Verbund. Dies erfolgt durch die nachfolgend beschriebene Verspannungskette:
Eine speziell ausgebildete Wellendichtung (14) wird trommelseitig auf einen ringförmigen Bund (15) am Lagergehäuse (7) aufgepresst. Diese ist aufgrund ihres durchgehenden Laufrings (14a) zur axialen Kraftübertragung vom Trommelboden (3a) auf den trommelseitigen Innenring (9a) geeignet. Der Wellenzapfen (1) mit der Trommel (3) wird aus der trommelseitigen Montagerichtung eingesetzt. Die Riemenscheibe (8) wird auf der entgegengesetzten Seite aufgelegt. Die Schraube (16) der Riemenscheibe (8) wird angezogen, wodurch die Lagerinnenringe unter Zwischenlage einer Hülse (13) verspannt und in axialer Richtung fixiert werden. Bei dieser Ausführung wird die Lageranordnung über die Riemenscheibe (8) verspannt. Bei Waschmaschinen mit Direktantrieben (nicht dargestellt) erfolgt ein Verspannen der Lagerung über den Rotor des Direktantriebs. Zur Sicherstellung des Verspannwegs weist die Länge der Verspannungskette ein Übermaß gegenüber der Länge des Wellenzapfens (1) auf. Außerdem wird durch einen Freistich ein Spalt Y zwischen der Nabe (8a) der Riemenscheibe und einer Anlagefläche (1a) am Wellenzapfen (1) erzeugt.

Figur 2 zeigt die Lageranordnung in einem Lagergehäuse (7) als komplett vormontiertes Lagermodul. Dieses Lagermodul kann z. B. beim Einsatz in einer Wäschebehandlungsmaschine mit Kunststofflaugenbehälter komplett vormontiert umspritzt werden. Außerdem kann das Lagermodul auch in Eintrommelwaschmaschinen und Waschmaschinen mit Direktantrieben oder z. B. auch in Wäschetrocknern zum Einsatz kommen. Das gezeigte Modul kann nur die Lageranordnung beinhalten oder um die Wellendichtung (14) erweitert werden.

Um eine definierte axiale Vorspannung zu erreichen, welche die Lagerluft in beiden Radialkugellagem (9, 10) auf das minimal zulässige Maß verringert, erfolgt der Einbau der Lager (9, 10) in einem Vormontage-Schritt unter Vorspannung der Innenringe (9a, 10a) mittels einer Hilfsvorrichtung. Nachfolgend wird die Montage der Lageranordnung bzw. des Lagermoduls anhand der Figuren 3a bis 3d für eine Lageranordnung gemäß Figur 1 beschrieben: Das trommelseitige Lager (9) wird mit seinem Außenring (9b) bis zur kreisringförmigen Anschlagfläche (12a) in die Lagergehäuse-Bohrung (11a) eingepresst (Figur 3a). Mittels der Eindrückvorrichtung (17) wird der Innenring (9a) mit einer definierten Kraft gegen den Außenring (9b) zum Zentrum des Lagergehäuses (7) hin vorgespannt und in dieser Position gehalten. Von der antriebsseitigen Montagerichtung aus wird die Hülse (13) beispielsweise auf einem nicht dargestellten Haltedorn in das Lagergehäuse geführt und an den Innenring (9a) angelegt (Figur 3b). Entsprechend einer anderen Montagefolge kann die Hülse (13) auch von der trommelseitigen Montagerichtung vor oder mit Einbau des Lagers (9) eingelegt werden. Das antriebsseitige Lager (10) wird über den Außenring nur so weit in den Lagersitz (11) eingepresst, bis die Lagersitzbreite des Lagers (10) komplett trägt (Figur 3c). Dabei erfolgt gleichzeitig die Vorspannung des Innenrings (10a) gegenüber dem Außenring (10b). Hierzu wird der Innenring (10a) mittels der Eindrückvorrichtung (18) gegenüber dem Außenring (10b) zum Zentrum des Lagergehäuses hin bewegt und ebenfalls vorgespannt. Sobald der Innenring (10a) des Lagers (10) über die Hülse (13) gegen den vorgespannten Innenring (9a) des Lagers (9) drückt, steigt die Andruckkraft gegen den Innenring (10a), welche an der Kraftmesseinrichtung (19) messbar ist, deutlich an und der Montageprozess wird abgebrochen. Bei diesem Montagevorgang stellt sich zwischen dem Außenring (10b) und der Anschlagfläche (12b) der Spalt mit der Spaltweite X (siehe Figur 1) ein. Da der Abstand der Innenringe (9a, 10a) durch die Hülse festgelegt ist und der trommelseitige Außenring an der Anschlagfläche (12a) anliegt, ist das Verspannungsmaß als Verhältnis der Abstände der Außenringe zum Abstand der Innenringe allein durch das Maß der Spaltweite X definiert. Die Länge der Abstandshülse (13) und die Tiefe der Lagergehäuse-Bohrungen (11a, 11b) müssen derart bemessen sein, dass der Spalt bei der Anlage des Innenrings (10a) an der Hülse ein Mindestmaß aufweist, da sonst die gewünschte Vorspannung nicht erreicht werden kann. Die Lagerinnenringe der Lager (9, 10) bilden mit der Hülse (13) in der Hilfsvorrichtung (17, 18) eine vorgespannte Montagekette. Nachdem die Montagevorrichtungen (17, 18) entfernt sind, löst sich die Vorspannung. Die Hülse (13) muss entsprechend in radialer Richtung gesichert werden. Wenn der Wellenzapfen (1) mit der Trommel (3) montiert wird, erfolgt der erneute Aufbau der Verspannungskette durch Anziehen der Schraube (16) an der Riemenscheibe (8).

## Patentansprüche

1. Wäschebehandlungsmaschine mit einer fliegend gelagerten Trommel (3), die um eine horizontale oder geneigte Achse drehbar ist, wobei in einem Lagergehäuse (7) zwei Radialkugellager (9, 10) mit ihren Außenringen (9b, 10b) lossitzfrei und mit axialem Abstand zueinander angeordnet sind und mit ihren Innenringen (9a, 10a) einen mit der Trommel verbundenen Wellenzapfen (1) aufnehmen,
**dadurch gekennzeichnet,**
**dass** die Innenringe (9a, 10a) beider Radialkugellager (9, 10) im eingebauten Zustand lossitzfrei in Bezug auf den Wellenzapfen (1) und axial definiert verspannt in Bezug auf die Außenringe (9b, 10b) angeordnet sind.

2. Wäschebehandlungsmaschine nach Anspruch 1,
**dadurch gekennzeichnet,**
**dass** eine Fixierung der Innenringe (9a, 10a) beider Radialkugellager (9, 10) auf dem Wellenzapfen (1) im Festsitz und unter Verspannung mittels einer konzentrisch zum Wellenzapfen (1) angeordneten Abstandshülse (13) unter Einwirkung einer äußeren axial wirkenden Anpresskraft erfolgt.

3. Wäschebehandlungsmaschine nach Anspruch 1 oder 2,
**dadurch gekennzeichnet,**
**dass** die axial vorgespannte Fixierung der Innenringe (9a, 10a) auf dem Wellenzapfen (1) durch eine zwischen dem Boden (3a) der Trommel (3) und einer Schraube (16) zur Befestigung einer Riemenscheibe (8) oder eines Direktantrieb-Rotors aufgebaute Verspannungskette erfolgt, welche aus einem Laufring (14a) einer Wellendichtung (14), den Innenringen (9a, 10a) selbst, der Hülse (13) und der Riemenscheibe (8) oder dem Direktantrieb-Rotor besteht.

4. Wäschebehandlungsmaschine nach mindestens einem der Ansprüche 1 bis 3,
**dadurch gekennzeichnet,**
**dass** die Toleranzfelder der Innenringe (9, 10) und die Toleranzfelder des Wellenzapfens (1) derart gewählt sind, dass Innenringe und Wellenzapfen (1) eine Spielpassung bilden.

5. Wäschebehandlungsmaschine nach mindestens einem der Ansprüche 1 bis 4,
**dadurch gekennzeichnet,**
**dass** die Vorspannung der Innenringe (9a, 10a) beider Radialkugellager (9, 10) in Richtung des Lagergehäuse-Zentrums erfolgt.

6. Wäschebehandlungsmaschine nach mindestens einem der Ansprüche 1 bis 5,
**dadurch gekennzeichnet,**
**dass** die Toleranzfelder der Außenringe (9b, 10b) und die Toleranzfelder der Lagergehäuse-Bohrungen (11a, 11b) derart gewählt sind, dass Außenringe und Bohrungen (11a, 11b) eine Presspassung bilden.

7. Wäschebehandlungsmaschine nach Anspruch 6,
**dadurch gekennzeichnet,**
**dass** die Länge der Abstandshülse (13) und die Tiefe der Lagergehäuse-Bohrungen (11a, 11b) derart bemessen sind, dass sich zwischen der Anschlagfläche (12a, 12b) mindestens einer Bohrung (11a) und dem in dieser Bohrung (11a) angeordneten Außenring (10b) ein Spalt (X) einstellt.

8. Wäschebehandlungsmaschine nach Anspruch 7,
**dadurch gekennzeichnet,**
**dass** der Spalt (X) im Bereich des antriebsseitigen Radialkugellagers (10) angeordnet ist.

9. Wäschebehandlungsmaschine nach den Ansprüchen 3 und 8,
**dadurch gekennzeichnet,**
**dass** die Verspannungskette (8, 9a, 10a, 13, 14) gegenüber der Länge des Wellenzapfens (1) ein Übermaß aufweist.

## Claims

1. Laundry treating machine, having a detachably mounted drum (3), which is rotatable about a horizontal or inclined axis, two radial ball bearings (9, 10) being loosely and freely seated in a bearing housing (7) with their external rings (9b, 10b) and being axially spaced from each other and with their internal rings (9a, 10a) accommodating a shaft journal (1) which is connected to the drum, **characterised in that** the internal rings (9a, 10a) of both radial ball bearings (9, 10) in the installed position are loosely and freely seated relative to the shaft journal (1) and disposed so as to be tensioned in an axially defined manner relative to the external rings (9b, 10b).

2. Laundry treating machine according to claim 1, **characterised in that** a securement of the internal rings (9a, 10a) of both radial ball bearings (9, 10) on the shaft journal (11) is effected with a snug fit and by tensioning by means of a spacer sleeve (13), which is disposed concentrically relative to the shaft journal (1), by the action of an external axially acting compression force.

3. Laundry treating machine according to claim 1 or 2, **characterised in that** the axially initially tensioned securement of the internal rings (9a, 10a) on the shaft journal (1) is effected by a tensioning chain, which is constructed between the base (3a) of the drum (3) and a screw (16) for securing a belt pulley (8) or a direct-drive rotor and comprises a bearing ring (14a) of a shaft seal (14), the internal rings (9a, 10a) themselves, the sleeve (13) and the belt pulley (8) or the direct-drive rotor.

4. Laundry treating machine according to at least one of claims 1 to 3, **characterised in that** the tolerance fields of the internal rings (9, 10) and the tolerance fields of the shaft journal (1) are selected so that internal rings and shaft journal (1) form a clearance-fit.

5. Laundry treating machine according to at least one of claims 1 to 4, **characterised in that** the initial tension of the internal rings (9a, 10a) of both radial ball bearings (9, 10) is effected in the direction of the bearing housing centre.

6. Laundry treating machine according to at least one of claims 1 to 5, **characterised in that** the tolerance fields of the external rings (9b, 10b) and the tolerance fields of the bearing housing bores (11a, 11b) are selected so that external rings and bores (11a, 11b) form a press-fit.

7. Laundry treating machine according to claim 6, **characterised in that** the length of the spacer sleeve (13) and the depth of the bearing housing bores (11a, 11b) are of such dimensions that a gap (X) is set between the stop face (12a, 12b) of at least one bore (11a) and the external ring (10b) disposed in this bore (11a).

8. Laundry treating machine according to claim 7, **characterised in that** the gap (X) is disposed in the region of the radial ball bearing (10) at the driving end.

9. Laundry treating machine according to claims 3 and 8, **characterised in that** the tensioning chain (8, 9a, 10a, 13, 14) is greater than the length of the shaft journal (1).

## Revendications

1. Machine pour le traitement du linge équipée, d'un tambour (3) monté en porte-à-faux qui peut tourner autour d'un axe horizontal ou incliné, sachant que dans un logement de palier (7) sont logés deux roulements à billes radiaux (9, 10) dont les bagues extérieures (9b, 10b) présentent un ajustement serré et un espacement axial et dont les bagues intérieures (9a, 10a) entourent un tourillon d'arbre (1) relié au tambour, **caractérisée en ce que** les bagues intérieures (9a, 10a) des deux roulements à billes radiaux (9, 10) sont disposées, à l'état monté, sans jeu par rapport au tourillon d'arbre (1) et avec une précontrainte axiale définie par rapport aux bagues extérieures (9b, 10b).

2. Machine pour le traitement du linge selon la revendication 1, **caractérisée en ce que** les bagues intérieures (9a, 10a) des deux roulements à billes radiaux (9, 10) sont immobilisées avec un ajustement serré et avec précontrainte sur le tourillon d'arbre (1), sous l'effet d'une force d'application extérieure s'exerçant dans la direction radiale, au moyen d'une douille d'écartement (13) disposée de façon concentrique par rapport au tourillon d'arbre (1).

3. Machine pour le traitement du linge selon la revendication 1 ou 2, **caractérisée en ce que** l'immobilisation avec une précontrainte axiale des bagues intérieures (9a, 10a) sur le tourillon d'arbre (1) s'effectue à l'aide d'une chaîne de haubanage créée entre le fond (3a) du tambour (3) et une vis (16) destinée à fixer une poulie à courroie (8) ou un rotor à entraînement direct, qui est constituée par un anneau de roulement (14a) d'une garniture étanche d'arbre (14), par les bagues intérieures (9a, 10a) elles-mêmes, par la douille (13) et par la poulie à courroie (8) ou le rotor à entraînement direct.

4. Machine pour le traitement du linge selon au moins l'une des revendications 1 à 3, **caractérisée en ce que** les plages de tolérances des bagues intérieures (9a, 10a) et les plages de tolérances du tourillon d'arbre (1) sont choisies de telle manière que les bagues intérieures et le tourillon d'arbre (1) forment un ajustement avec jeu.

5. Machine pour le traitement du linge selon au moins l'une des revendications 1 à 4, **caractérisée en ce que** les bagues intérieures (9a, 10a) des deux roulements à billes radiaux (9, 10) sont précontraintes en direction du centre du logement de palier.

6. Machine pour le traitement du linge selon au moins l'une des revendications 1 à 5, **caractérisée en ce que** les plages de tolérances des bagues extérieures (9b, 10b) et les plages de tolérances des perçages (11a, 11b) du logement de palier sont choisies de telle manière que les bagues extérieures et les perçages (11a, 11b) forment un ajustement serré.

7. Machine pour le traitement du linge selon la revendication 6, **caractérisée en ce que** la longueur de la douille d'écartement (13) et la profondeur des perçages (11a, 11b) du logement de palier sont dimensionnées de telle sorte qu'il se forme une fente (X) entre la surface de butée (12a, 12b) d'au moins un perçage (11a) et la bague extérieure (10b) logée dans ledit perçage (11a).

8. Machine pour le traitement du linge selon la revendication 7, **caractérisée en ce que** la fente (X) se trouve dans la zone du roulement à billes radial (10) situé du côté de l'entraînement.

9. Machine pour le traitement du linge selon les revendications 3 et 8, **caractérisée en ce que** la chaîne de haubanage (8, 9a, 10a, 13, 14) est plus longue que le tourillon d'arbre (1).
